# EUROPÄISCHE PATENTSCHRIFT

(11) **EP 3 243 027 B1**
(45) Veröffentlichungstag und Bekanntmachung des Hinweises auf die Patenterteilung: **26.09.2018**
(21) Anmeldenummer: 16700521.4
(22) Anmeldetag: 06.01.2016
(51) Int. Cl.: F22B 37/36, F23M 5/08

(54) **FEUERFESTE WAND, INSBESONDERE FÜR EINEN VERBRENNUNGSOFEN**
FIREPROOF WALL, IN PARTICULAR FOR A COMBUSTION FURNACE
PAROI RÉFRACTAIRE, EN PARTICULIER POUR FOUR DE COMBUSTION

(30) Priorität: 07.01.2015 CH 16152015
(43) Veröffentlichungstag der Anmeldung: 15.11.2017
(73) Patentinhaber: Mokesys Ag, 4127 Birsfelden (CH)
(72) Erfinder: KERN, Tobias, 4059 Basel (CH)
(74) Vertreter: Bohest AG
(86) Internationale Anmeldenummer: PCT/CH2016/000004
(87) Internationale Veröffentlichungsnummer: WO 2016/109904

(56) Entgegenhaltungen:
- EP-A1- 0 166 133
- CH-A2- 699 406
- DE-A1- 19 706 077
- DE-U1- 9 107 273
- GB-A- 678 206
- US-A- 4 426 937
- US-A- 4 441 324

## Beschreibung

Die Erfindung betrifft eine feuerfeste Wand, insbesondere für einen Verbrennungsofen, gemäss dem Oberbegriff des Patentanspruchs 1.

Solche feuerfesten Wände werden z.B. in Feuerräumen von Verbrennungsanlagen eingesetzt. Die Kesselwand ist dabei oft als metallene Rohrwand ausgebildet und besteht in der Regel aus durch Stege verbundenen Rohren. Die im Abstand zur Rohrwand vorgehängte feuerfeste Schutzverkleidung soll die Rohrwand vor Korrosion durch Rauchgase schützen. Die feuerfeste Schutzverkleidung ist in der Regel aus in Reihen und Spalten neben bzw. übereinander angeordneten Platten gebildet. Feuerfeste Wände werden z.B. auch bei Wirbelschichtöfen eingesetzt, bei denen die Kesselwand aus einer mehr oder weniger dicken einfachen Metallwand besteht. Auch hier soll die Kesselwand bzw. Metallwand vor Korrosion geschützt werden.

Die Platten der Schutzverkleidung sind in der Regel durch verschiedene Massnahmen bis zu einem gewissen Grad gegenseitig abgedichtet, um den Durchtritt von Rauchgasen zu verhindern. Allerdings lässt es sich in der Praxis dadurch allein nicht vollständig vermeiden, dass korrosive Rauchgase durch die Schutzverkleidung gelangen und die Kesselwand angreifen können.

Sogenannte hinterlüftete Wandsysteme begegnen diesem Problem dadurch, dass durch den Zwischenraum zwischen der Kesselwand und der im Abstand vorgesetzten Schutzverkleidung ein Schutzgas - im allgemeinen Luft - durchgepumpt wird. Das Gas bzw. die Luft steht dabei gegenüber dem Feuerraum unter einem leichten Überdruck, wodurch verhindert wird, dass die Rauchgase aus dem Feuerraum in den Wandzwischenraum eindringen und die Kesselwand oder andere Metallteile angreifen können.

Eine gattungsgemässe feuerfeste Wand ist beispielsweise im Dokument CH 699 406 A2 beschrieben. Bei dieser sogenannten hinterlüfteten feuerfesten Wand erfolgt die Luftzufuhr bzw. allgemeiner die Zufuhr von Schutzgas in den Zwischenraum zwischen der Kesselwand und deren Schutzverkleidung durch eine Vielzahl von am unteren Ende der feuerfesten Wand quer über diese verteilt angeordneten Einlassöffnungen in der Kesselwand, die von der feuerabgewandten Seite der feuerfesten Wand her aus mindestens einem Zufuhrkanal gespiesen werden. Die Einlassöffnungen sind in der Kesselwand im Bereich von vertikal durchgehenden Nuten der Platten der Schutzverkleidung angeordnet, so dass das Gas bzw. die Luft (von der Seite her) primär diesen Nuten zugeführt wird und sich über diese in der gesamten Wand verteilen kann. Zur besseren Querverteilung des Gases bzw. der Luft sind entweder die Platten der Schutzverkleidung selbst mit Querkanälen versehen oder sind einzelne horizontale Plattenreihen in gewissen vertikalen Abständen, z.B. jeweils 2-4 m, in einem etwas grösseren Abstand von der Kesselwand als die übrigen Platten angeordnet, so dass horizontale Querkanäle gebildet werden, über die sich das Gas bzw. die Luft über die Wandbreite verteilen kann.

Die im Dokument CH 699 406 A2 beschriebene Einleitung des Gases bzw. der Luft in den Zwischenraum zwischen der Kesselwand und der Schutzverkleidung hat unter anderem den Nachteil, dass für eine ausreichende Verteilung über die Wandbreite Querkanäle in den Platten erforderlich sind, was einen zusätzlichen konstruktiven Aufwand entweder bezüglich der Platten selbst oder bezüglich deren Anordnung bedingt. Ferner hat sich die Einspeisung des Gases bzw. der Luft in die Platten von der Seite her in die Nuten als nicht optimal erwiesen. Ausserdem muss dafür die Kesselwand an einer Vielzahl von Stellen von Einlassöffnungen durchbrochen sein.

Angesichts dieser Nachteile dieser bekannten feuerfesten Wand liegt der Erfindung die Aufgabe zugrunde, eine feuerfeste Wand der gattungsgemässen Art hinsichtlich der Einspeisung von Schutzgas bzw. Luft in den Zwischenraum zwischen der Kesselwand und der Schutzverkleidung zu verbessern.

Diese Aufgabe wird durch die erfindungsgemässe feuerfeste Wand gelöst, wie sie im unabhängigen Patentanspruch 1 definiert ist. Besonders vorteilhafte Weiterbildungen und Ausgestaltungen der Erfindung ergeben sich aus den abhängigen Patentansprüchen.

Das Wesen der Erfindung besteht im Folgenden: Eine feuerfeste Wand, insbesondere für einen Verbrennungsofen, umfasst eine Kesselwand und eine im Abstand zu dieser vorgesetzte feuerfeste Schutzverkleidung aus einer Vielzahl von in Reihen und Spalten neben- und übereinander angeordneten feuerfesten Platten, die über je mindestens eine Plattenhalterung an der Kesselwand befestigt sind, wobei die feuerfeste Wand einen hinterlüfteten Wandabschnitt aufweist, in dessen Bereich zwischen der Kesselwand und der Schutzverkleidung ein Zwischenraum vorhanden ist, und wobei die feuerfeste Wand Gaszuführmittel zum Zuführen eines Schutzgases in den Zwischenraum umfasst. Die Gaszuführmittel umfassen einen Gasverteilkanal und mindestens eine Gaszuführleitung zum Zuführen von Schutzgas in den Gasverteilkanal. Der Gasverteilkanal ist bezüglich der Einbaulage der feuerfesten Wand am unteren Ende des hinterlüfteten Wandabschnitts angeordnet und unterhalb des Gasverteilkanals befindet sich kein hinterlüfteter Wandabschnitt. Der Gasverteilkanal ist bezüglich der Kesselwand auf derselben Seite wie die Schutzverkleidung angeordnet und erstreckt sich quer über die Schutzverkleidung. Der Gasverteilkanal ist über seine Länge durchgehend oder an mehreren diskreten Stellen kommunizierend mit dem Zwischenraum zwischen dem über ihm befindlichen Teil der Schutzverkleidung und der Kesselwand verbunden.

Durch die Anordnung eines Gasverteilkanals unmittelbar unterhalb des hinterlüfteten Wandabschnitts und die direkte Einspeisung des Schutzgases von unten aus dem Gasverteilkanal in den Zwischenraum zwischen dem über ihm befindlichen Teil der Schutzverkleidung und der Kesselwand ergibt sich eine optimale Verteilung des Schutzgases im hinterlüfteten Wandabschnitt über die gesamte Wandbreite.

Gemäss einer vorteilhaften Ausbildungsform ist der Gasverteilkanal durch einen Gasverteilkasten gebildet, in welchen die mindestens eine Gaszuführleitung mündet. Ein solcher Gasverteilkasten ist einfach realisierbar und schnell montierbar.

Vorzugsweise weist der Gasverteilkasten eine Mehrzahl von Gasauslassöffnungen auf, welche in den Zwischenraum zwischen der Kesselwand und der Schutzverkleidung ausmünden. Durch die Mehrzahl von Gasauslassöffnungen kann eine optimale Schutzgasverteilung erreicht werden.

Gemäss einer anderen vorteilhaften Ausbildungsform ist der Gasverteilkanal durch mindestens eine Reihe von nebeneinander und im Abstand zur Kesselwand angeordneten feuerfesten Platten gebildet. Dies hat den Vorteil, dass der Gasverteilkanal ohne spezielle zusätzliche Konstruktionselemente realisiert werden kann.

Zweckmässigerweise ist der Gasverteilkanal einseitig durch die Kesselwand begrenzt. Durch das Nutzen der vorhandenen Kesselwand als Gasverteilkanalwand ist der Gasverteilkanal einfacher und kostengünstiger herstellbar.

Bei einer vorteilhaften Ausführungsvariante mündet die mindestens eine Gaszuführleitung seitlich durch die Kesselwand hindurch in den Gasverteilkanal. Die Gaszuführleitung kann so kurz ausgebildet werden.

Gemäss einer weiteren vorteilhaften Ausführungsvariante mündet die mindestens eine Gaszuführleitung von unten in den Gasverteilkanal, wobei zweckmässigerweise die mindestens eine Gaszuführleitung unterhalb des Gasverteilkanals durch die Kesselwand hindurchgeführt ist und dann zwischen der Kesselwand und der Schutzverkleidung aufwärts verläuft und in den Gasverteilkanal mündet. Dies hat den Vorteil, dass der Ort der Durchführung des Schutzgases durch die Kesselwand unabhängig von der Position des Gasverteilkanals festgelegt werden kann.

Vorteilhafterweise ist die Kesselwand als Rohrwand mit durch Stege verbundenen Rohren ausgebildet.

Zweckmässigerweise weist die Kesselwand im Bereich des hinterlüfteten Wandabschnitts oberhalb des Gasverteilkanals keine Gaszuführleitungen zur Zuführung von Gas in den Zwischenraum auf.

Im Folgenden wird die Erfindung anhand von in der Zeichnung dargestellten Ausführungsbeispielen detaillierter beschrieben. Es zeigen:
- Fig. 1 -: eine schematische Innenansicht eines Verbrennungsofens mit einer erfindungsgemässen feuerfesten Wand,
- Fig. 2 -: eine ausschnittsweise Schnittansicht der feuerfesten Wand nach der Linie II-II der Fig. 1,
- Fig. 3 -: eine ausschnittsweise Schnittansicht der feuerfesten Wand nach der Linie III-III der Fig. 2,
- Fig. 4 -: eine Ansicht eines Abschnitts der feuerfesten Wand in Richtung des Pfeils IV der Fig. 1,
- Fig. 5 -: eine ausschnittsweise Schnittansicht analog Fig. 2 eines zweiten Ausführungsbeispiels der erfindungsgemässen feuerfesten Wand,
- Fig. 6 -: eine ausschnittsweise Schnittansicht der feuerfesten Wand nach der Linie VI-VI der Fig. 5,
- Fig. 7 -: eine ausschnittsweise Schnittansicht der feuerfesten Wand nach der Linie VII-VII der Fig. 6,
- Fig. 8 -: eine ausschnittsweise Schnittansicht analog Fig. 2 eines dritten Ausführungsbeispiels der erfindungsgemässen feuerfesten Wand,
- Fig. 9 -: eine ausschnittsweise Schnittansicht der feuerfesten Wand nach der Linie IX-IX der Fig. 8,
- Fig. 10 -: eine ausschnittsweise Schnittansicht der feuerfesten Wand nach der Linie X-X der Fig. 9 bzw. der Fig. I2,
- Fig. 11 -: eine ausschnittsweise Schnittansicht analog Fig. 2 eines vierten Ausführungsbeispiels der erfindungsgemässen feuerfesten Wand und
- Fig. 12 -: eine ausschnittsweise Schnittansicht der feuerfesten Wand nach der Linie XII-XII der Fig. 11.

Für die nachstehende Beschreibung gilt die folgende Festlegung: Sind in einer Figur zum Zweck zeichnerischer Eindeutigkeit Bezugszeichen angegeben, aber im unmittelbar zugehörigen Beschreibungsteil nicht erwähnt, so wird auf deren Erläuterung in vorangehenden oder nachfolgenden Beschreibungsteilen verwiesen. Umgekehrt sind zur Vermeidung zeichnerischer Überladung für das unmittelbare Verständnis weniger relevante Bezugszeichen nicht in allen Figuren eingetragen. Hierzu wird auf die jeweils übrigen Figuren verwiesen.

Lage- und Richtungsbezeichnungen, wie z.B. oben, unten, nebeneinander, übereinander, seitlich, vertikal, horizontal, Höhe und Breite beziehen sich auf die übliche, in der Zeichnung dargestellte vertikale Einsatzposition der feuerfesten Wand.

Die Fig. 1 zeigt schematisch einen mit einer erfindungsgemässen feuerfesten Wand W ausgestatteten Verbrennungsofen V. Die Wand W ist in einen oberen, hinterlüfteten Wandabschnitt W₁ und einen unteren, hintergossenen Wandabschnitt W₂ gegliedert. Zwischen den beiden Wandabschnitten W₁ und W₂ bzw. am unteren Ende des hinterlüfteten Wandabschnitts W₁ verläuft ein sich über die gesamte Wandbreite erstreckender Gasverteilkanal K, auf den weiter unten noch näher eingegangen wird. Die Wand W umfasst eine in Fig. 1 nicht sichtbare Kesselwand 1 (Fig. 2) und eine im Abstand zu dieser vorgesetzte Schutzverkleidung 2, die aus einer Vielzahl von neben- und übereinander, in Reihen und Spalten angeordneten feuerfesten Platten besteht. Die Platten im hinterlüfteten Wandabschnitt W₁ sind mit 21 bezeichnet, während die Platten des unteren Wandabschnitts W₂ mit 22 bezeichnet sind. Die Platten 21 und 22 sind beispielsweise keramische SiC-Platten, vorzugsweise SiC 90-Platten mit einem SiC-Gehalt von ungefähr 90% in der Herstellung, die bis über 1000°C feuerbeständig sind.

Die über den hinterlüfteten Wandabschnitt W₁ und den hintergossenen Wandabschnitt W₂ durchgehende Kesselwand 1 ist als Rohrwand ausgebildet und besteht aus einer Vielzahl von im praktischen Einsatz vertikalen Rohren 11, welche durch Stege 12 in gegenseitigem Abstand zusammengehalten sind (siehe insbesondere Fig. 4). Die Rohre 11 und die Stege 12 bestehen üblicherweise aus Stahl. Auf der der Schutzverkleidung 2 abgewandten Seite der Kesselwand 1 ist eine Kesseldämmung 15 angebracht (Fig. 2).

Die Platten 21 und 22 der Schutzverkleidung 2 sind an der Kessel- bzw. Rohrwand 1 mittels (hier im Beispiel je vier) Plattenhalterungen 13 befestigt. Die Plattenhalterungen 13 bestehen aus hitzebeständigem Stahl, z.B. Stahl Nr. 310 nach AISI-Norm oder Werkstoff Nr. 1.4845 nach DIN 17440. Die Plattenhalterungen 13 umfassen im Wesentlichen je einen an einem Steg 12 angeschweissten Schraubbolzen und eine auf dem Schraubbolzen sitzende Mutter. Die Plattenhalterungen 13 greifen in vertikal durchgehende, nach innen erweiterte Nuten 21a (Fig. 4) und 22a (Fig. 10) der Platten 21 bzw. 22 ein und legen den Abstand der Platten 21 und 22 zur Rohrwand 1 fest. Die Plattenhalterungen 13 dienen ebenfalls zur Stützung der Platten 21 und 22 in vertikaler Richtung, wobei die Platten 21 und 22 mit an ihnen angeordneten (angeformten) Brückenelementen (Konsolen) 21b bzw. 22b auf den Plattenhalterungen 13 aufliegen. Die Platten 21 und 22 sind dabei in vertikaler Richtung in gewissem Masse beweglich, um so thermisch bedingte Ausdehnungs- bzw. Kontraktionsbewegungen zuzulassen. Zwischen den nebeneinander angeordneten Platten 21 bzw. 22 verlaufen nicht bezeichnete vertikale Trennfugen und zwischen den übereinander angeordneten Platten 21 bzw. 22 befinden sich nicht bezeichnete horizontale Trennfugen. Die Trennfugen sind in an sich bekannter Weise durch eingelegte Dichtelemente und/oder eine überlappende Ausbildung der Plattenränder abgedichtet.

Die Schutzverkleidung 2 ist in einem gewissen Abstand zur Kesselwand bzw. Rohrwand 1 angeordnet, sodass sich zwischen den Platten 21 bzw. 22 der Schutzverkleidung 2 und der Kesselwand 1 jeweils ein Zwischenraum 3 bzw. 4 befindet. Im oberen, hinterlüfteten Wandabschnitt W₁ ist der Zwischenraum 3 leer, im unteren, hintergossenen Wandabschnitt W₂ ist der Zwischenraum 4 mit einer feuerfesten Vergussmasse ausgefüllt. Ebenso sind in diesem unteren Wandabschnitt W₂ auch die vertikal durchgehenden Nuten 22a der Platten 22 mit der Vergussmasse ausgegossen (Fig. 10).

Mit Ausnahme des weiter oben erwähnten Gasverteilkanals K und der damit zusammenhängenden, noch zu beschreibenden Konstruktionselemente entspricht die erfindungsgemässe feuerfeste Wand in ihrem grundsätzlichen Aufbau herkömmlichen feuerfesten Wänden dieser Art, so dass der Fachmann soweit keiner näheren Erläuterung bedarf.

Der wesentliche Unterschied der erfindungsgemässen feuerfesten Wand gegenüber herkömmlichen feuerfesten Wänden dieser Art besteht in der Implementierung der Luft- bzw. allgemeiner Schutzgaseinspeisung in den hinterlüfteten Wandabschnitt W₁ der feuerfesten Wand W. Gemäss dem wesentlichsten Gedanken der Erfindung ist die feuerfeste Wand dazu mit dem schon weiter oben erwähnten, auf derselben Seite der Kesselwand 1 wie die Schutzverkleidung 2 angeordneten Gasverteilkanal K ausgestattet, der sich am unteren Ende des hinterlüfteten Wandabschnitts W₁ quer über die Breite der Wand erstreckt. Der Gasverteilkanal K ist über noch zu erläuternde Leitungen an eine Schutzgas- bzw. Luftquelle angeschlossen und steht über seine Länge durchgehend oder an mehreren diskreten Stellen in kommunizierender Verbindung mit dem Zwischenraum 3 zwischen dem über ihm befindlichen Teil der Schutzverkleidung 2 und der Kesselwand 1, so dass aus dem Gasverteilkanal K Luft bzw. Schutzgas von unten her direkt in den Zwischenraum 3 zwischen der Kesselwand 1 und den Platten 21 der Schutzverkleidung 2 einspeisbar ist.

Im Folgenden werden vier Ausführungsbeispiele der erfindungsgemässen feuerfesten Wand näher erläutert, welche sich primär nur durch die Ausbildung des Gasverteilkanals K und die Art der Schutzgaszuführung in den Gasverteilkanal K unterscheiden. Der übrige Aufbau der feuerfesten Wand ist bei allen vier Ausführungsbeispielen grundsätzlich wie schon weiter oben beschrieben, so dass darauf nicht mehr näher eingegangen wird.

Bei dem in den Figuren 2-4 dargestellten ersten Ausführungsbeispiel der erfindungsgemässen feuerfesten Wand ist der Gasverteilkanal K durch einen im Querschnitt rechteckigen Gasverteilkasten 5 gebildet, der zwischen der untersten Reihe von Platten 21 und der obersten Reihe von Platten 22 angeordnet ist und mit der äusseren Oberfläche der Schutzverkleidung 2 im Wesentlichen bündig abschliesst. An seiner Innenseite ist der vorzugsweise aus Metall bestehende Gasverteilkasten 5 durch die Kesselwand 1 begrenzt und an dieser befestigt (verschweisst). An der oberen Begrenzungswand des Gasverteilkastens 5 weist dieser eine Vielzahl von über seine gesamte Länge (Breite der Wand) verteilt angeordneten Gasauslassöffnungen 51 auf, welche von unten in den Zwischenraum 3 zwischen der Kesselwand 1 und den Platten 21 der Schutzverkleidung 2 münden und den Innenraum des Gasverteilkastens mit dem Zwischenraum 3 kommunizierend verbinden. Zur Einspeisung von Schutzgas bzw. Luft in den Gasverteilkasten 5 bzw. Gasverteilkanal K sind vorzugsweise mehrere Gaszufuhrleitungen 52 vorgesehen, welche durch die Kesseldämmung 15 und die Kesselwand 1 hindurchgeführt sind und in den Innenraum des Gasverteilkastens 5 ausmünden. Die Gaszuführleitungen 52 sind im Betrieb mit einer nur symbolisch durch den Pfeil Q angedeuteten Schutzgas- bzw. Luftquelle verbunden.

Gegenüber den oberhalb und unterhalb des Gasverteilkastens 5 angrenzenden Platten 21 bzw. 22 ist der Gasverteilkasten 5 mittels Dichtelementen, beispielsweise Dichtschnüren 55 abgedichtet.

Das in den Figuren 8-10 dargestellte dritte Ausführungsbeispiel der erfindungsgemässen feuerfesten Wand unterscheidet sich vom eben beschriebenen ersten Ausführungsbeispiel nur durch die Art der Zuführung des Schutzgases in den Gasverteilkasten 5. Die Gaszuführung erfolgt hier von unten her in den Gasverteilkasten 5 mittels mehrerer Gaszuführleitungen, die jeweils einen vertikalen Abschnitt 53a und einen im Wesentlichen horizontalen Abschnitt 53b aufweisen. Die vertikalen Abschnitte 53a der Gaszuführleitungen verlaufen parallel zur Kesselwand 1 durch einen Teil des hintergossenen Wandabschnitts W₂ und münden von unten in den Gasverteilkasten 5 (Fig. 8). Die horizontalen Abschnitte 53b der Gaszuführleitungen durchsetzen ähnlich wie die Gaszuführleitungen gemäss Fig. 2 die Kesselwand l und die (nicht dargestellte) Kesseldämmung 15 (Fig. 10). Die Länge der vertikalen Abschnitte 53a der Gaszuführleitungen kann mehrere Meter betragen, wie dies z.B. aus Fig. 1 ersichtlich ist, wo sich die vertikalen Abschnitte 53a der Gaszuführleitungen bis in den unteren Bereich des unteren, hintergossenen Wandabschnitts W₂ erstrecken.

In den Figuren 5-7 ist ein zweites Ausführungsbeispiel der erfindungsgemässen feuerfesten Wand dargestellt, das sich primär durch die Implementierung des Gasverteilkanals von den beiden eben beschriebenen Ausführungsbeispielen unterscheidet. Der hier mit K' bezeichnete Gasverteilkanal ist hier direkt in die Schutzverkleidung 2 integriert und zwischen der Kesselwand 1 einerseits und einer Reihe von (unvergossenen) Platten 23 anderseits ausgebildet. Nach unten ist der Gasverteilkanal K' durch die oberste Reihe der hintergossenen Platten 22 des unteren Wandabschnitts W₂ begrenzt, und oberhalb des Gasverteilkanals K schliesst sich unmittelbar die unterste Reihe der Platten 21 des hinterlüfteten Wandabschnitts W₁ an.

Die Platten 23 im Bereich des Gasverteilkanals K' sind vorzugsweise gleich ausgebildet und gleich an der Kesselwand 1 befestigt wie die Platten 22 des hintergossenen Wandabschnitts W₂, ausser dass sie (in Richtung senkrecht zu ihrer Oberfläche) dünner sind. Plattenhalterungen 13 greifen in vertikal durchgehende, nach innen erweiterte Nuten 23a (Fig. 7) der Platten 23 ein und legen deren Abstand zur Rohrwand 1 fest. Die Plattenhalterungen 13 dienen ebenfalls zur Stützung der Platten 23 in vertikaler Richtung, wobei die Platten 23 mit an ihnen angeordneten (angeformten) Brückenelementen (Konsolen) 23b (Figuren 5 und 6) auf den Plattenhalterungen 13 aufliegen. Im Unterschied zu den Platten 22 des unteren Wandabschnitts W₂ sind die Platten 23 nicht hintergossen. Sie sind auch weniger dick bzw. tief ausgebildet als die Platten 21 des hinterlüfteten Wandabschnitts W₁. Aufgrund der geringeren Dicke bzw. Tiefe der Platten 23 im Bereich des Gasverteilkanals K' ist ihr Abstand zur Kesselwand 1 deutlich grösser, so dass zwischen der Reihe von Platten 23 und der Kesselwand 1 ein verhältnismässig grosser freier Zwischenraum besteht, welcher den Gasverteilkanal K' bildet, in dem sich das Schutzgas relativ ungehindert über die gesamte Breite der feuerfesten Wand verteilen kann. Selbstverständlich ist es auch möglich, im Bereich des Gasverteilkanals K' auch andere, insbesondere noch weniger tiefe Platten einzusetzen, sofern diese nur die Ausbildung eines Gasverteilkanals ausreichend grosser Querschnittsabmessungen zulassen.

Die Einspeisung von Schutzgas in den Gasverteilkanal K' erfolgt wie beim Ausführungsbeispiel der Figuren 2-4 von der Seite mittels mehrerer, die Kesseldämmung 15 und die Kesselwand 1 durchsetzender Gaszuführleitungen 52, welche direkt in den Gasverteilkanal K' einmünden.

Das in den Figuren 10-12 dargestellte vierte Ausführungsbeispiel der erfindungsgemässen feuerfesten Wand unterscheidet sich vom eben beschriebenen dritten Ausführungsbeispiel nur durch die Art der Zuführung des Schutzgases in den Gasverteilkanal K'. Die Gaszuführung erfolgt hier ähnlich wie beim zweiten Ausführungsbeispiel gemäss den Figuren 8-10 von unten her in den Gasverteilkanal K' mittels mehrerer Gaszuführleitungen, die jeweils einen vertikalen Abschnitt 53a und einen im Wesentlichen horizontalen Abschnitt 53b aufweisen. Die vertikalen Abschnitte 53a der Gaszuführleitungen verlaufen parallel zur Kesselwand 1 durch einen Teil des hintergossenen Wandabschnitts W₂ und münden von unten in den Gasverteilkanal K' (Fig. 11). Die horizontalen Abschnitte 53b der Gaszuführleitungen durchsetzen ähnlich wie die Gaszuführleitungen 52 gemäss Fig. 2 die Kesselwand 1 und die (nicht dargestellte) Kesseldämmung 15 (Fig. 10).

Wie schon eingangs erwähnt, muss die Kesselwand der erfindungsgemässen feuerfesten Wand nicht als Rohrwand ausgebildet sein, sondern kann beispielsweise auch eine normale Metallwand sein, an der die Plattenhalterungen 13 in analoger Weise wie bei der vorstehend beschriebenen Rohrwand angeordnet und befestigt sind.

## Patentansprüche

1. Feuerfeste Wand (W), insbesondere für einen Verbrennungsofen, mit einer Kesselwand (1) und einer im Abstand zu dieser vorgesetzten feuerfesten Schutzverkleidung (2) aus einer Vielzahl von in Reihen und Spalten neben- und übereinander angeordneten feuerfesten Platten (21, 22, 23), die über je mindestens eine Plattenhalterung (13) an der Kesselwand (1) befestigt sind, wobei die feuerfeste Wand (W) einen hinterlüfteten Wandabschnitt (W₁) aufweist, in dessen Bereich zwischen der Kesselwand (1) und der Schutzverkleidung (2) ein Zwischenraum (3) vorhanden ist, und wobei die feuerfeste Wand (W) Gaszuführmittel zum Zuführen eines Schutzgases in den Zwischenraum (3) umfasst, wobei die Gaszuführmittel einen Gasverteilkanal (K; K') und mindestens eine Gaszuführleitung (52; 53a, 53b) zum Zuführen von Schutzgas in den Gasverteilkanal (K; K') umfassen, **dadurch gekennzeichnet, dass** der Gasverteilkanal (K; K') bezüglich der Einbaulage der feuerfesten Wand (W) am unteren Ende des hinterlüfteten Wandabschnitts (W₁) angeordnet ist und sich unterhalb des Gasverteilkanals (K; K') kein hinterlüfteter Wandabschnitt befindet, wobei der Gasverteilkanal (K; K') bezüglich der Kesselwand (1) auf derselben Seite wie die Schutzverkleidung (2) angeordnet ist und sich quer über die Schutzverkleidung (2) erstreckt und wobei der Gasverteilkanal (K; K') über seine Länge durchgehend oder an mehreren diskreten Stellen kommunizierend mit dem Zwischenraum (3) zwischen dem über ihm befindlichen Teil der Schutzverkleidung (2) und der Kesselwand (1) verbunden ist.

2. Feuerfeste Wand nach Anspruch 1, **dadurch gekennzeichnet, dass** der Gasverteilkanal (K) durch einen Gasverteilkasten (5) gebildet ist, in welchen die mindestens eine Gaszuführleitung (52; 53a, 53b) mündet.

3. Feuerfeste Wand nach Anspruch 2, **dadurch gekennzeichnet, dass** der Gasverteilkasten (5) eine Mehrzahl von Gasauslassöffnungen (51) aufweist, welche in den Zwischenraum (3) zwischen der Kesselwand (1) und der Schutzverkleidung (2) ausmünden.

4. Feuerfeste Wand nach Anspruch 1, **dadurch gekennzeichnet, dass** der Gasverteilkanal (K') durch mindestens eine Reihe von nebeneinander und im Abstand zur Kesselwand (1) angeordneten feuerfesten Platten (23) gebildet ist.

5. Feuerfeste Wand nach einem der vorangehenden Ansprüche, **dadurch gekennzeichnet, dass** der Gasverteilkanal (K,; K') einseitig durch die Kesselwand (1) begrenzt ist.

6. Feuerfeste Wand nach einem der vorangehenden Ansprüche, **dadurch gekennzeichnet, dass** die mindestens eine Gaszuführleitung (52) durch die Kesselwand (1) hindurch in den Gasverteilkanal (K; K') mündet.

7. Feuerfeste Wand nach einem der Ansprüche 1-5, **dadurch gekennzeichnet, dass** die mindestens eine Gaszuführleitung (53a, 53b) von unten in den Gasverteilkanal (K; K') mündet.

8. Feuerfeste Wand nach Anspruch 7, **dadurch gekennzeichnet, dass** die mindestens eine Gaszuführleitung (53a, 53b) unterhalb des Gasverteilkanals (K; K') durch die Kesselwand (1) hindurchgeführt ist und dann zwischen der Kesselwand (1) und der Schutzverkleidung (2) aufwärts verläuft und in den Gasverteilkanal (K; K') mündet.

9. Feuerfeste Wand nach einem der vorangehenden Ansprüche, **dadurch gekennzeichnet, dass** die Kesselwand als Rohrwand (1) mit durch Stege (12) verbundenen Rohren (11) ausgebildet ist.

10. Feuerfeste Wand nach einem der vorangehenden Ansprüche, **dadurch gekennzeichnet, dass** die Kesselwand (1) im Bereich des hinterlüfteten Wandabschnitts (W₁) oberhalb des Gasverteilkanals (K, K') keine Gaszuführleitungen zur Zuführung von Gas in den Zwischenraum (3) aufweist.

## Claims

1. Refractory wall (W), in particular for a combustion furnace, with a boiler wall (1) and a refractory protective cladding (2) placed in front at a distance from it, consisting of a plurality of refractory panels (21, 22, 23) arranged in rows and columns next to and above one another, which are fastened to the boiler wall (1) in each case via at least one panel holder (13), wherein the refractory wall (W) has a back-ventilated wall section (W₁), in the region of which a gap (3) is present between the boiler wall (1) and the protective cladding (2), and wherein the refractory wall (W) comprises gas supply means for supplying a protective gas into the gap (3), wherein the gas supply means comprise a gas distribution channel (K; K') and at least one gas supply line (52; 53a, 53b) for supplying protective gas into the gas distribution channel (K; K'), **characterized in that** the gas distribution channel (K; K') is arranged at the lower end of the back-ventilated wall section (W₁) with respect to the installation position of the refractory wall (W) and there is no back-ventilated wall section below the gas distribution channel (K; K'), wherein the gas distribution channel (K; K') is arranged on the same side as the protective cladding (2) with respect to the boiler wall (1) and extends across the protective cladding (2), and wherein the gas distribution channel (K; K') is continuously over its length or at several discrete points connected in a communicating way with the gap (3) between the part of the protective cladding (2) situated above it and the boiler wall (1).

2. Refractory wall according to claim 1, **characterized in that** the gas distribution channel (K) is formed by a gas distribution box (5) into which the at least one gas supply line (52; 53a, 53b) opens.

3. Refractory wall according to claim 2, **characterized in that** the gas distribution box (5) has a plurality of gas outlet openings (51) which open out into the gap (3) between the boiler wall (1) and the protective cladding (2).

4. Refractory wall according to claim 1, **characterized in that** the gas distribution channel (K') is formed by at least one row of refractory panels (23) arranged next to one another and at a distance from the boiler wall (1).

5. Refractory wall according to one of the preceding claims, **characterized in that** the gas distribution channel (K; K') is delimited on one side by the boiler wall (1).

6. Refractory wall according to one of the preceding claims, **characterized in that** the at least one gas supply line (52) opens through the boiler wall (1) into the gas distribution channel (K; K').

7. Refractory wall according to one of claims 1-5, **characterized in that** the at least one gas supply line (53a, 53b) opens from below into the gas distribution channel (K; K').

8. Refractory wall according to claim 7, **characterized in that** the at least one gas supply line (53a, 53b) is passed through the boiler wall (1) below the gas distribution channel (K; K') and then runs upwards between the boiler wall (1) and the protective cladding (2) and opens into the gas distribution channel (K; K').

9. Refractory wall according to one of the preceding claims, **characterized in that** the boiler wall is formed as a tube wall (1) with tubes (11) connected by webs (12).

10. Refractory wall according to one of the preceding claims, **characterized in that**, in the region of the back-ventilated wall section (W₁) above the gas distribution channel (K, K'), the boiler wall (1) has no gas supply lines for supplying gas into the gap (3).

## Revendications

1. Paroi réfractaire (W), en particulier pour un four de combustion, comportant une paroi de chaudière (1) et un revêtement de protection (2) réfractaire disposée en avant et à distance de celle-ci et constitué d'une multitude de plaques réfractaires (21, 22, 23) agencées en rangées en ligne et en colonnes les unes au-dessus et à côté des autres, qui sont chacune fixées sur la paroi de chaudière (1) par au moins une monture de plaque (13),
dans laquelle
la paroi réfractaire (W) comprend une portion de paroi (W₁) ventilée par l'arrière au niveau de laquelle un intervalle (3) est prévu entre la paroi de chaudière (1) et le revêtement de protection (2), et
la paroi réfractaire (W) comprend des moyens d'alimentation de gaz pour alimenter un gaz de protection dans l'intervalle (3),
les moyens d'alimentation de gaz comprennent un canal de distribution de gaz (K; K') et au moins une conduite d'alimentation de gaz (52; 53a, 53b) pour alimenter un gaz de protection dans le canal de distribution de gaz (K; K'), **caractérisée en ce que**
par rapport à la position de montage de la paroi réfractaire (W), le canal de distribution de gaz (K; K') est agencé à l'extrémité inférieure de la portion de paroi (W₁) ventilée par l'arrière, et il n'y a pas de portion de paroi ventilée par l'arrière au-dessous du canal de distribution de gaz (K; K'),
dans laquelle
le canal de distribution de gaz (K; K') se trouve sur le même côté que le revêtement de protection (2) par rapport à la paroi de chaudière (1) et s'étend transversalement sur le revêtement de protection (2), et
le canal de distribution de gaz (K; K') est relié sur toute sa longueur en continu ou à plusieurs emplacements discrets en communication avec l'intervalle (3) entre la partie du revêtement de protection (2) située au-dessus dudit canal et la paroi de chaudière (1).

2. Paroi réfractaire selon la revendication 1,
**caractérisée en ce que**
le canal de distribution de gaz (K) est constitué par un caisson de distribution de gaz (5) dans lequel débouche ladite au moins une conduite d'alimentation de gaz (52 ; 53a, 53b) .

3. Paroi réfractaire selon la revendication 2,
**caractérisée en ce que**
le caisson de distribution de gaz (5) comprend une pluralité d'ouvertures de sortie de gaz (51) qui débouchent dans l'intervalle (3) entre la paroi de chaudière (1) et le revêtement de protection (2).

4. Paroi réfractaire selon la revendication 1,
**caractérisée en ce que**
le canal de distribution de gaz (K') est constitué par au moins une rangée de plaques réfractaires (23) agencées les unes à côté des autres et à distance de la paroi de chaudière (1) .

5. Paroi réfractaire selon l'une des revendications précédentes,
**caractérisée en ce que**
le canal de distribution de gaz (K ; K') est délimité sur un côté par la paroi de chaudière (1).

6. Paroi réfractaire selon l'une des revendications précédentes,
**caractérisée en ce que**
ladite au moins une conduite d'alimentation de gaz (52) débouche dans le canal de distribution de gaz (K; K') à travers la paroi de chaudière (1).

7. Paroi réfractaire selon l'une des revendications 1 à 5, **caractérisée en ce que**
ladite au moins une conduite d'alimentation de gaz (53a, 53b) débouche depuis le bas dans le canal de distribution de gaz (K; K').

8. Paroi réfractaire selon la revendication 7,
**caractérisée en ce que**
ladite au moins une conduite d'alimentation de gaz (53a, 53b) est menée à travers la paroi de chaudière (1) au-dessous du canal de distribution de gaz (K; K') et s'étend alors entre la paroi de chaudière (1) et le revêtement de protection (2) vers le haut et débouche dans le canal de distribution de gaz (K; K').

9. Paroi réfractaire selon l'une des revendications précédentes,
**caractérisée en ce que**
la paroi de chaudière est réalisée sous forme de paroi de tubes (1) ayant des tubes (11) reliés par des entretoises (12) .

10. Paroi réfractaire selon l'une des revendications précédentes,
**caractérisée en ce que**
au niveau de la portion de paroi (W₁) ventilée par l'arrière au-dessus du canal de distribution de gaz (K, K'), la paroi de chaudière (1) ne comprend pas de conduite d'alimentation de gaz pour alimenter un gaz dans l'intervalle (3).
